# EUROPÄISCHE PATENTSCHRIFT

(11) **EP 0 119 309 B1**
(45) Veröffentlichungstag und Bekanntmachung des Hinweises auf die Patenterteilung: **02.04.1986**
(21) Anmeldenummer: 83112411.0
(22) Anmeldetag: 09.12.1983
(51) Int. Cl.: A63C 9/20

(54) **Langlauf-Skibindung**
Cross-country ski binding
Fixation de ski de fond

(30) Priorität: 12.02.1983 DE 3304945
(43) Veröffentlichungstag der Anmeldung: 26.09.1984
(73) Patentinhaber: ADIDAS AG, 91074 Herzogenaurach (DE)
(72) Erfinder: Bente, Alfred, D-8522 Herzogenaurach (DE)
(74) Vertreter: LOUIS, PÖHLAU, LOHRENTZ & SEGETH

## Beschreibung

Die Erfindung betrifft eine Langlauf-Skibindung mit den Merkmalen gemäss dem Oberbegriff des Patentanspruches 1.

Eine bekannte Langlauf-Skibindung der vorstehend geschilderten Art DE-A Nr. 2643223 weist eine Halterung auf, die im wesentlichen aus einem das vordere Ende einer Sohlenverlängerung des Langlauf-Skischuhes um- und übergreifenden Bügel sowie aus einem den Bügel übergreifenden Verriegelungselement besteht. Das Verriegelungselement ist eine Klammer oder Spange, die an ihrem hinteren Ende ein Hakenelement aufweist, mit dem sie in der Spannstellung sowohl die Hinterkante des Bügels als auch eine nach hinten weisende Schulter der Sohlenverlängerung hintergreift. Am vorderen Ende der Klammer ist an deren beiden Längsseiten je eine Führungsrolle gelagert, die auf einer jeweils zugeordneten Führungskurve so abrollen kann, dass die Klammer etwa um das Hakenelement als Schwenkpunkt auf- und abbewegbar ist. Die Führungskurve weist zwei Rastausnehmungen auf, in welche die Führungsrolle durch eine an der Klammer angreifende Zugfeder eingezogen wird und von denen die obere die Freigabestellung und die untere die Spannstellung der Klammer bestimmt. In der Spannstellung ist das Hakenelement der Klammer hinter und unter der nach oben schräg abgebogenen Hinterkante des Bügels gehalten.

Die bekannte Langlauf-Skibindung besteht aus einer Mehrzahl von Einzelteilen und ist daher in Herstellung und Montage aufwendig, was sich im Preis auswirkt. Ausserdem besteht die Gefahr, dass das Zusammenwirken dieser Einzelteile (z. B. der Führungsrollen auf der Führungskurve oder die die Klammer beaufschlagende Zugfeder) durch bei der Benutzung eindringenden Schnee oder Schmutz beeinträchtigt wird, so dass die Funktion gestört wird.

Der Erfindung liegt deshalb die Aufgabe zugrunde, eine Langlauf-Skibindung dieser Art zu schaffen, die einfacher aufgebaut und gegen Funktionsstörungen weniger anfällig ist.

Erfindungsgemäss wird diese Aufgabe gelöst durch die Merkmale gemäss dem Kennzeichen des Patentanspruches 1.

Die erfindungsgemässe Langlauf-Skibindung besteht in der angegebenen Ausführungsform nur aus zwei Teilen, nämlich aus der den Bügel aufweisenden Halterung und der Klammer. Die Klammer besteht aus einem festen, jedoch biegeelastisch verformbaren Werkstoff, z. B. Polyamid oder Polyurethan, dessen elastische Biegeverformbarkeit ausreichend ist, um unter Ausnutzung der Führungswirkung der genannten Führungsfläche die Klammer auf die Halterung aufschnappen zu lassen, so dass das Hakenelement die Hinterkante des Bügels und die vordere Fläche der Ausnehmung, zu der hin die Führungsfläche führt, die erwähnte, zur Bügelhinterkante parallele Kante umgreifen. Der sich nach vorne erstreckende Klammerfortsatz stützt sich dabei auf der Skioberseite, z. B. über eine sich von der Halterung aus nach vorne erstreckende Grundplatte der Skibindung, ab und bestimmt dadurch die Anlageposition der Bügelhinterkante und der davor liegenden Kante an den jeweils zugeordneten Flächen in der Spannstellung. Durch Hochheben des Klammerfortsatzes kann die Klammer wieder in eine Freigabestellung verbracht werden, wobei die Klammer im wesentlichen um den Anlagepunkt der Bügelhinterkante an der Innenfläche des Hakenelements verschwenkt und die vordere Innenfläche der Ausnehmung an der erwähnten vorderen Kante bei gleichzeitiger elastischer Aufbiegung der Klammer entlang gleitet, bis sie die Kante freigibt. Die Klammer vereinigt somit aufgrund der geschilderten Ausgestaltung Halte-, Führungs- und Rastfunktion.

Dadurch, dass für die geschilderte Betätigung der Skibindung nur eine Realtivbewegung zwischen der Klammer und den erwähnten Kanten erforderlich ist, weitere bewegliche Teile aber nicht vorhanden sind, und in der Spannstellung durch das Umgreifen der Bügelhinterkante und der davor liegenden Kante ein geschlossener, von aussen nicht zugänglicher Raum gebildet ist, kann eindringender Schnee und Schmutz die Funktionsfähigkeit der Bindung nicht beeinträchtigen.

Zweckmässigerweise ist die vor der Bügelhinterkante liegende Kante, die in der Spannstellung mit der Ausnehmung in Kontakt kommt, die Bügelvorderkante, so dass die Breite des Bügels das für den Abstand zwischen Hakenelement und Führungsfläche bestimmende Mass ist.

Für die beschriebene Funktion ist ein fester Zusammenhalt zwischen Klammer und Halterung in der Freigabestellung im Prinzip nicht erforderlich. Um jedoch zu verhindern, dass die Klammer als loses Teil gehandhabt werden muss, ist nach einer weiteren Ausgestaltung vorgesehen, dass die Halterung zu beiden Seiten des Bügels sich nach vorne erstreckende Seitenwände aufweist, an denen die Klammer beweglich befestigt ist. Diese Befestigung braucht jedoch keinerlei ins Gewicht fallende Belastung zu übernehmen, sondern dient nur dazu, ein unerwünschtes Lösen der Klammer von der Halterung in der Freigabestellung zu verhindern. Es ist deshalb möglich, die Klammer und die Seitenwände so auszubilden, dass sie nach Art einer elastischen Schnappverbindung ineinandergefügt und leicht voneinander gelöst werden können. Das ermöglicht auch im Bedarfsfall den Austausch der Klammer.

Die erfindungsgemässe Skibindung ergibt nach einer weiteren Ausgestaltung auch die Funktion einer Sicherheitsbindung, d. h. einer selbsttätigen Lösung der Klammer von der Halterung für den Fall eines übermässigen Anhebens und Abbiegens des Fusses nach vorne. Hierzu ist an dem Hakenelement eine nach hinten vorspringende Hebelfläche vorgesehen, die bei normaler Benutzung ausser Kontakt mit der Oberseite der Sohlenverlängerung des Langlauf-Skischuhes bleibt. Stürzt jedoch der Skiläufer nach vorne und biegt sich dabei sein Fuss übermässig nach oben und vorne, so kommt die Oberseite der Sohlenverlängerung an der Hebelfläche zur Anlage und erzeugt dadurch ein Drehmoment an der Klammer in Richtung auf eine Auslösung des Hakenelements aus dem Fin griff mit der Bügelhinterkante. Da sich die Klaromer mit der Stützfläche des Klammerforsetzes auf der Skioberseite abstützt, wirkt sich dieses Drehmoment in einer elastischen Verbiegung des den Bügel umgreifenden Klammerteins aus so dass in Abhängkeit von der Grösse des Drehmome ein Heraussechnapen der Klammer aus dem Ein griff bewirkt wird. Nach einer Weiterbildung de Erfindung, die darin besteht, dass die Stützfläche an dem Klammerfortsatz an einem höhenverstell baren Element ausgebildet ist, kann dieLöcokraft eingestellt werden. Denn hierdurch wird dieAnlageposition der Bügelkanten an derKlammer in de. Spannstellung verändert, sondert, dass bie Zur Freigebe ein kürzerer oder längerer Weg zurückgelegt wer den muss.

Weitere vorteilhafte Ausgestal⁺ungen ergeben" sich aus den Unteransprüchen.

Ein Ausführungsbeispiel der Erfindung wird nachfolgend anhand der beiliegenden Zeichnungen näher erläutert In den Zeichnungsn zeigen:
Fig. 1 eine Seitenansicht, tellweise geschnitten, einer Skibindung nach der Erfindung mit in Spannstellung befindlicher Kiammer;
Fig. 2 einen Längsschnitt längs der Linie I:II in Fig. 3 durch die Halterung der Skibindung nach Fig. 1 ;
Fig. 3 eine Draufsicht auf die Halterung gernass Fig. 2;
Fig. 4, 5Draufsicht und Untenansicht der Klammer für die Skibindung nach Fig. 1;
Fig. 6 Ein Seitenansicht teilweise geschnitten, der Skibindung mit einer Stellung der Klammer unmittelbar vor deren Einschnappen in die Spannsteillung, und
Fig. 7 eine zu Fig. 6 analoge Seitenansicht mit der Klammer in der Freigabestellung, z. B. nach einer selbsttäptigen Sicherheitsausfösung.

Die in den Fig. 1 und 6, 7 dargestellte Skibin dung besteht aus nur zwei relativ zueinander beweglichen Teilen, nämlich aus einer auf der Oberseite 1 eines Skis befestigbaren Halterung 2 und einer an der Halterung 2 befestigten Klammer 3. Die aus Metall oder Kunststoff bestehende Halterung 2 weist eine im wesentlichen rechteckige Grundplatte 21 auf, von deren beiden Längsseiten senkrechte Seitenwände 22 nach oben vorspringen, die in ihrem hinteren Bereich zueinander divergierende Schenkel 23 bilden. Zwischen ihren vorderen und hinteren Enden sind die Seitenwände 22 durch einen Bügel 24 brückenartig miteinanderverbunden, dessen Hinterkante 25 und Vorderkante 26 gerundetsind (Fig. 2). Von dem Bügel 25 aus nach vorne nehmen Höhe und auch Dicke der Seitenwände 22 zu (Fig. 2, 3) und die zueinander gewandten Innenflächen der Seitenwände 22 weisen je eine flache Vertiefung 27 auf, die angenähertdie Form eines Rechtecks besitzt und allseitig umschlossen ist. Zur Befestigung der Halterung 2 auf der Skioberfläche dienen Schrauben 28, die entsprechende Löcher in der Grundplatte 21 durchsetzen.

Die Klammer 3 besteht aus einem harten, jedoch elastisch biegeverformbaren Kunststoff, z. B. aus Polyamid oder Polyurethan, und ist an ihrem hin teren Ende zu einem Hakenelement 31 geformt dem in einem Abstand nach vorne, der geringen als die Breite des Bügels 24, eine Führungsfläche 32 gegenüberliegt. Die Führungsfiäche 32 bilder die vordere untere Begrenzungsfläche einer quer verlaufenden. im Querschnitt annähernd tailellip tischen Ausnehmung 33, die sich ausgehend von der Führungsfläche 32 und von der Spitze des Hokenelements 31 nach innen zu erweitert. Durch die beschriebene Querschnittsgestaltung der Ausnehmung 33 besitzt die Klammer 3 in dem Bereich 34 vor dem Hakene!ement 31 eine garingere Wandstärke, die eine elastische Verbiegbarkeit de Klammer in diesem Bereich ergibt.

Von einem vor der Führungsfläche 32 liegenden Mittelabschnitt 35 der Klammer, der im wessenti chen massiv ausgebildet ist, erstreckt sich ein Klammerfortsatz 36 bogenförmig nach vome und stützt sich in der in Fig. 1 gezeigten Spannsteliang über eine Stützfläche 37 auf der Skioberseize Die Stütztfläche 37 ist von dem Kopf eine Stell schraube 38 gebiidet, die mittels eines selbsthen menden Gewindes in den Klammerfortsatz 36 ein geschraubt ist und daher sich nicht selbsttätig ver drehen kann. Die Stellschraube 38 ragt mit ihred gerändelten Umfangsfläche geringfügig Über die nach vorne spitz zulaufende Oberfläche des Klam merfortsatzes 36 vor (vgl. Fig. 4, 5). Zwischen dem Mittelteil 35 und der Stellschraube 38 bildet der Klammerfortsatz eine von beiden Seiten heₗ zu gängliche Öffnung 39, in die der Skiläufer mit dem Stock oder dem Finger eingreifen kann, um zum Zweck der Lösung den Klammerfortsatz 36 nach oben zu ziehen.

An den gegenüberliegenden Seitenflächen des Mittelabschnittes 35 ist je eine elastisch federnde Zunge 40 mit einem nach aussen vorsprmsenden zylindrischen Ansatz 41 angeformt, die in einen Hohlraum 42 hinein ausweichen kann. Wie sich aus Fig. 1 ergibt, ist die Klammer 3 durch form schlüssige Halterung der Ansätze 41 in der Vertiefung 27 gehalten, wobei durch einen Druck auf die Zungen 40 nach innen und die dadurch bedingte elastische Einbiegung die Klammer 3 von der Halterung 2 gelöst werden kann Zur Erleichterung des Einfügens und des Lösens können die Ansätze 41 oben und unten nicht gezeigte Schrägflächen aufweisen.

Die Fig. 6 zeigt die Stellung der Klammer 3 unmittelbar vor dem Aufdrücken auf den Bügel 24. Um eine nach hinten weisende Schulter 4 des verdickten Endbereiches einer vorderen Sohlenverlängerung 5 eines Langlauf-Skischuhes 6 in der Halterung 2 einzuspannen, wird nach dem Einfügen des Endbereiches unter den Bügel 24 die Klammer 3 in die aus Fig. 6 ersichtliche Stellung bewegt, bei der die Spitze des Hakenelementes 31 die Bügelhinterkante 25 knapp untergreift. In dieser Stellung befindet sich aufgrund der vorstehend geschilderten Bemessung der Ausnehmung 33 die Führungsfläche 32 in Kontakt mit der Oberseite des Bügels 24, d. h. ohne Kraftaufwendung in Richtung des Pfeiles 7 kann ein Eingriff der Ausnehmung 33 in den Bügel 24 nicht hergestellt werden. Da jedoch die gerundete Führungsfläche 32 in Verbindung mit der Anlage an der Bügelvorderkante 26 unter der in Richtung des Pfeiles 7 wirkenden Aufdrückkraft eine Keilwirkung entfaltet, wird dadurch die Ausnehmung 33 unter gleichzeitiger Biegeverformung der Klammer 3 aufgeweitet, so dass der Bügel 24 in die Ausnehmung 33 einschnappen kann. In der dadurch herbeigeführten Spannstellung, die aus Fig. 1 ersichtlich ist, liegt die Stützfläche 37 des Klammerfortsatzes 36 auf der Skioberseite 1 auf und verhindet dadurch ein weiteres Einfügen des Bügels 24 in die Ausnehmung 33. Aufgrund der Divergenz der Innenflächen der Ausnehmung 33 im Bereich des Hakenelement 31 und anschliessend an die Führungsfläche 32 und aufgrund der elastischen Vorspannung, die die genannten Flächen an die Bügelvorder- und Hinterkanten andrückt, sitzt die Klammer 3 fest in der Halterung 2 und untergreift mit dem Hakenelement 31 die Schulter 4. Dadurch wird ein Herausziehen der Sohlenverlängerung 5 unter dem Bügel 24 verhindert. Ein weiteres Einschieben nach vorne verhindern die divergierenden Schenkel 23 der Halterung 2, die an entsprechenden, nicht gezeigten Seitenflanken der Sohlenverlängerung 5 anliegen.

Von der Spitze des Hakenelements 31 aus erstreckt sich eine Hebelfläche 43 (Fig. 7) nach hinten, die auch in der Spannstellung (Fig. 1) beträchtlich über die Hinterkante 25 des Bügels 24 hinausragt. Kommt es z. B. bei einem Sturz des Skiläufers nach vorne zu einem Kontakt zwischen der Oberseite der Sohlenverlängerung 5 und dieser Hebelfläche 43 und wird dabei eine nach vorne und oben gerichtete Kraft auf die Hebelfläche 43 ausgeübt, so entsteht durch diese Kraft ein Drehmoment um eine Achse, die in der Stützfläche 37 liegt und quer zum Ski verläuft. Aufgrund dieser Kraft und infolge des Schrägverlaufes der an die Hakenspitze anschliessenden Innenfläche der Ausnehmung 33 erfolgt eine elastische Aufbiegung der Klammer 3, die zu einer Lösung der Ausnehmung 33 von dem Bügel 24 führt. Nach der Lösung nimmt die Klammer 3 die aus Fig. 7 ersichtliche Stellung ein und gibt die Sohlenverlängerung 5 dadurch frei.

Durch ein weiteres Herausdrehen der Stellschraube 38 ausdem Klammerfortsatz 36 wird die Rastposition des Klammerfortsatzes 36 gegenüber der Skioberfläche nach oben verlagert, wodurch die Kontaktlinie zwischen der Bügelvorderkante 26undderzugeordneten InnenflächederAusnehmung 33 nach unten wandert. Da hierdurch bis zum Auslösen der Ausnehmung 33 aus dem Eingriff mit dem Bügel 24 ein kürzerer Weg zurückgelegt werden muss, erfolgt schon bei einer geringeren Lösekraft, die auf die Hebelfläche 43 wirkt, eine Freigabe. Somit ist die Sicherheitsauslösung der Klammer 3 individuell durch die Stellschraube 38 einstellbar.

Aus Fig. 1 ist noch zu erkennen, dass durch eine nach unten gezogene Schürze 44, die sich fast bis zur Skioberseite 1 hin erstreckt, ein Schutz vor einem Eindrimen von Schnee und Schmutz in die Vertiefungen 27 geschaffen ist.

## Patentansprüche

1. Langlauf-Skibindung mit einer einen Bügel (24)aufwalresden Halterung (2) für eine vordere Schlenverlonge (5) eines Langlauf-Skischudes (6) und mit einem Verriegelungselement in Form einer relativ zu dem Bügel (24) in Skilängsmichtung verstellbaren Klammer (3), die in der Spannstellung mit einem Hakenelement (31) den Bügel (24) und eine Schulter (4) der Sohlenver- !ängerunr (5) hintergreift und gegen Federwirkung längs einer Führung (32) in eine die Spannstellung sichernde Rast eindrückbar ist, dadurch gekennzeichnet, dass in einem Abstand, der gleich oder kleiner ist als der in Skilängsrichtung gemessene Abstand zwischen der Hinterkante (25) des Bügels (24) und einer vor dieser Hinterkante (25) liegenden, etwa parallel dazu verlaufenden Kante (26) der Halterung (2), vor dem Hakenelement (31 ) an der Klammer (3) eine zu dem Hakenelement (31) weisende, in eine in der Klammer (3) vorgesehene Ausnehmung (33) führende Führungsfläche (32) ausgebildet ist, dass die Klammer (3) zumindest in dem Bereich (34) zwischen dem Hakenelement (31 ) und der Führungsfläche (32) aus einem elastisch verformbaren Werkstoff besteht, und dass ein sich über die Führungsfläche (32) hinaus nach vorne erstreckender Klammerfortsatz (36) vorgesehen ist, der eine ein Widerlager bildende Stützfläche (37) zur Abstützung auf der Skioberseite aufweist.

2. Skibindung nach Anspruch 1, dadurch gekennzeichnet, dass die zu der Bügelhinterkante (25) parallele Kante (26) die Vorderkante des Bügels (24) ist.

3. Skibindung nach einem der Ansprüche 1 oder 2, dadurch gekennzeichnet, dass die in der Spannstellung mit der Hinterkante (25) bzw. der Vorderkante (26) des Bügels (24) in Kontakt befindlichen Flächen der Ausnehmung (33) nach oben hin divergierend verlaufen.

4. Skibindung nach einem der Ansprüche 1 bis 3, dadurch gekennzeichnet, dass die Vorderkante (26) und die Hinterkante (25) des Bügels (24) gerundet sind.

5. Skibindung nach einem der Ansprüche 1 bis 4, dadurch gekennzeichnet, dass von dem Hakenelement (31 ) nach hinten eine Hebelfläche (43) vorspringt.

6. Skibindung nach einem der Ansprüche 1 bis 5, dadurch gekennzeichnet, dass die Stützfläche (37) des Klammerfortsatzes (36) an einem höhenverstellbaren Teil (38) des Klammerfortsatzes ausgebildet ist.

7. Skibindung nach einem der Ansprüche 1 bis 3, dadurch gekennzeichnet, dass die Halterung (2) zu beiden Seiten des Bügels (24) sich nach vorne erstreckende Seitenwände (22) aufweist, an denen die Klammer (3) beweglich befestigt ist.

8. Skibindung nach Anspruch 7, dadurch gekennzeichnet, dass die Seitenwände (22) an ihren einander zugewendeten Innenflächen und die zugeordneten Seitenflächen der Klammer (3) Vertiefungen (27) bzw. Vorsprünge (41 ) aufweisen, die nach Art einer elastischen Schnappverbindung ineinanderfügbar sind.

9. Skibindung nach einem der Ansprüche 1 bis 8, dadurch gekennzeichnet, dass der Klammerfort - satz (36) eine zum Zweck des Hochhebens unter greifbare Öffnung (39) aufweist.

10. Skibindung nach einem der Ansprüche bis 9, dadurch gekennzeichnet, dass die Klamme (3) auf ihrer Unterseite eine in de: Spannstelung den von den beiden Seitenwänden (22) des Halterung (2) umschlossenen Raum von vorne abdekkende Schürze (44) aufweist.

## Claims

1. A cross-country ski binding comprising a holding means (2) having a loop member (24) for a forward extension (5) of the sole of a cross. country ski boot (6), and a latching element in the form of a clip (3) which is displaceable relative to the loop member (24) in the iongitudinai direction of the ski and which, in the ciamping position engages with a hook element (31 ) behind the loop. member (24) and a shoulder (4) of the extension portion (5) of the sole and which can be urged against a spring action along a guide (32) into a retaining means for securing the clamping position, characterised in that disposed at a spacing which is equal to or smaller than the spacing, as measured in the longitudinal direction of the ski, between the rearward edge (25) of the loop member (24) and an edge (26) of the holding means (2), which edge is in front of said rearward edge (25) and is disposed substantially parallel thereto, in front of the hook element (31 ) on the clip (3), is a guide surface (32) which faces towards the hook element (31) and which leads into an opening (33) provided in the clip (3), that the clip (3), at least in the region (34) between the hook element (31) and the guide surface (32), comprises an elastically deformable material, and that there is provided a clip projection (36) which projects forwardly beyond the guide surface (32) and which has a support surface (37) forming a support means, for bearing against the top of the ski.

2. A ski binding according to Claim 1, characterised in that the edge (26) which is parallel to the rearward edge (25) of the loop member is the front edge of the loop member (24).

3. A ski binding according to one of Claims 1 or 2, characterised in that the surfaces of the opening (33) which in the clamping position are in contact with the rearward edge (25) and the front edge (26) respectively of the loop member (24) extend in an upwardly divergent configuration.

4. A ski binding according to one of Claims 1 to 3, characterised in that the front edge (26) and the rearward edge (25) of the loop member (24) are rounded.

5. A ski binding according to one of Claims 1 to 4, characterised in that a lever surface (43) projects rearwardly form the hook element (31).

6. A ski binding according to one of Claims 1 to 5, characterised in that the support surface (37) of the clip projection (36) is formed on a portion (38), which is adjustable in respect of height, of the clip projection (36).

7. A ski binding according to one of Claims 1 to 6, characterised in that the holding means (2) has side walls (22) which extend forwardly on both sides of the loop member (24) and to which the clip (3) is movably secured.

8. A ski binding according to Claim 7. characterised in that the side walls (22), at their mutually facing incids surfaces, and the associated side surfaces of the clip (3) have depressions (27) or projections (41) respectively which can be engaged into each other in the manner of a resiiient snap connection.

9. A ski binding according to one of Claims 1 to 8, characterised in that the clip projection (36) has an opening (39) for gripping thereunder, tor the purposes of raising same

10. A ski binding according to one of Claims 7 to 9, characterised in that the clip (3) is provided on its underside with an apron means (44) which in the clamping position masks in the forward rection the space enclosed by the two side walls (22) of the holding means (2).

## Revendications

1. Fixation de ski de fond, pourvue d'un dispositif de retenue (2) comportant, d'une part un arceau (24) pour un prolongement (5) de l'avant de la semeile d'une chaussure de ski de fond (6) et. d'autre part, un élément de verrouillage en forme de crampon (3), mobile dans le sens longitudinal du ski par rapport à l'arceau (24), cet élément de verrouillage, lorsqu'il est en position de serrage, étant en prise par un crochet d'arrêt (31 ) avec l'arceau (24) et un épaulement (4) du prolongement de semelle (5) et, en surmontant un effet de ressort, pouvant être poussé le long d'un guide (32) dans une encoche d'arrêt assurant la position de serrage, caractérisée par le fait que, sur une distance égale ou inférieure à la distance mesurée. dans le sens longitudinal du ski, entre le bord arrière (25) de l'arceau (24) et un bord (26) du dispositif de retenue (2), situé en avant de ce bord arrière (25) et à peu près parallèle à ce dernier, est formée sur le crampon (3), en amont du crochet d'arrêt (31), une surface de guidage (32) dirigée vers le crochet d'arrêt (31 ) et guidant dans un évidement (33) ménagé dans le crampon (3), que le crampon (3) est constitué d'un matériau élastiquement déformable, tout au moins dans la région (34) située entre le crochet d'arrêt (31 ) et la surface du guidage (32), et qu'un appendice du crampon (36) est prévu s'étendant vers l'avant au-delà de la surface de guidage (32) et constituant une surface d'appui (37) formant butée, sur la face supérieure du ski.

2. Fixation de ski conforme à la revendication 1, caractérisée par le fait que le bord (26), parallèle au bord arrière de l'arceau (24), est constitué par le bord avant de l'arceau (24).

3. Fixation de ski conforme à l'une des revendications 1 ou 2, caractérisée par le fait que les surfaces de l'évidement (33) qui, dans la position de serrage, se trouvent en contact avec le bord arrière (25) ou le bord avant (26) de l'arceau (24) ont une configuration divergente vers le haut.

4. Fixation de ski conforme à l'une des revendications 1 à 3, caractérisée par le fait que le bord avant (26) et le bord arrière (25) de l'arceau (24) sont arrondis.

5. Fixation de ski conforme à l'une des revendications 1 à 4, caractérisée par le fait qu'une surface formant levier (43) fait saillie vers l'arrière par rapport au crochet d'arrêt (31 ),

6. Fixation de ski conforme à l'une des revendications 1 à 5, caractérisée par le fait que la surface d'appui (37) de l'appendice du crampon (36) est constituée par un élément (38) réglable en hauteur de l'appendice (36).

7. Fixation de ski conforme à l'une des revendi- nations 1 a 6, caractérisée par le fait que le disposi- :if de retenue (2) comporte, des deux côtés de l'ar-Leau (24), des cioisons latérales (22) qui s'étendent vers 1 avant et sur lesquelles le crampon (3) est fixé de façon mobile.

8. Fixation de ski conforme à la revendication 7, caractérisée par le fait que, d'une part, les surfaces intérieures qui se font face des cloisons latérales (22) et que, d'autre part, les surfaces latérales correspondantes du crampon (3) comportent des cavités (27) ou des ergots (41 ) qui s'emboîtent l'un dans l'autre à la manière d'une fixation rapide élastique.

9. Fixation de ski conforme à l'une des revendications 1 à 8, caractérisée par le fait que l'appendice (36) du crampon comporte un orifice susceptible d'être pris pour soulever l'appendice (36).

10. Fixation du ski conforme à l'une des revendications 7 à 9, caractérisée par le fait que le crampon (3) comporte sur sa surface inférieure un tablier (44) couvrant par-devant, dans la position de serrage, l'espace qui est renfermé par les deux cloisons latérales (22) du dispositif de retenue (2).
